# EUROPÄISCHE PATENTSCHRIFT

(11) **EP 1 912 037 B1**
(45) Veröffentlichungstag und Bekanntmachung des Hinweises auf die Patenterteilung: **21.04.2010**
(21) Anmeldenummer: 07019784.3
(22) Anmeldetag: 10.10.2007
(51) Int. Cl.: F42B 12/22, F42C 19/08, F42C 19/095

(54) **Zylindrische Wirkladung**
Cylindrical explosive charge
Charge d'action cylindrique

(30) Priorität: 12.10.2006 DE 102006048299
(43) Veröffentlichungstag der Anmeldung: 16.04.2008
(73) Patentinhaber: TDW Gesellschaft für verteidigungstechnische Wirksysteme mbH, 86523 Schrobenhausen (DE)
(72) Erfinder: Arnold, Werner, 85051 Ingolstadt (DE)
(74) Vertreter: Hummel, Adam

(56) Entgegenhaltungen:
- WO-A-01/79780
- DE-A1- 2 807 280
- FR-A- 2 840 976
- FR-A- 2 897 152
- US-A- 3 565 009
- US-A- 4 768 440
- US-A- 4 848 239

## Beschreibung

Die Erfindung betrifft eine zylindrische Wirkladung mit einer Splitter bildenden Hülle und mit einer rohrförmigen Halterung, dem so genannten Pellethalter, mit einer Vielzahl verteilt angeordneter sprengstoffhaltiger Pellets, welche konzentrisch im Innenraum der Hülle innerhalb der Wirkladung eingebettet angeordnet ist, wobei die Wirkladung mittels einer stirnseitig angeordneten Zündkette auslösbar ist.

Der Zweck einer solchen Anordnung besteht darin, die Wirkungsweise der Wirkladung eines Gefechtskopfes während des Anfluges auf ein Ziel umzuschalten. Hierbei bestimmt der im Flugkörper integrierte Suchkopf den Zieltyp und leitet daraus den optimalen Wirkmodus ab.

Zur Beeinflussung der Wirkmodi sind verschiedene Lösungen vorgeschlagen worden. Die DE 100 08 914 A1 beschreibt einen Gefechtskopf mit zwei gegenüberliegenden Zündeinrichtungen, von denen eine zur deflagrativen Initiierung ausgelegt ist. Durch entsprechende Wahl der Zündzeitpunkte kann die Wirkung des Gefechtskopfes in weiten Grenzen beeinflusst werden.

Die WO 01/79780 A, auf deren Inhalt der Oberbegriff des Anspruchs 1 basiert, betrifft einen Gefechtskopf mit einer zylindrischen Wirkladung , die von einer splitterbildenden Hülle umgeben ist. Die Wirkladung ist von einem dünnen Mantel aus Metall oder Kunststoff umgeben, der die gleitenden Umpositionierung der Hülle gegenüber der Wirkladung mittels Verschieben oder Verdrehen ermöglicht. Dieser Mantel dient ausschließlich der Gleitlagerung der Hülle und enthält keinerlei einer Initiierung dienenden Mittel. Es wird auch kein Hinweis auf eine solche Möglichkeit gegeben.

Die US-A-3 565 009 zeigt einen Gefechtskopf, dessen Wirkladung aus mehreren Teilen besteht, die jeweils mittels eines Antriebs beschleunigt und damit aus dem Gefechtskopf entfernt werden können. Die dem entfernten Teil zugehörende Zündkette wird dabei mit dem Teil aus dem Gefechtskopf entfernt. Eine Zündkette, die innerhalb derjenigen Sprengladung positionierbar ist, die sie initiieren soll, ist hieraus nicht zu entnehmen.

Die FR-A- 2 840 976 A befasst sich mit einem Gefechtskopf, der neben der eigentlichen Wirkladung eine weitere Ladung enthält, die mit einer projektilbildenden Belegung ausgestattet ist. Die weitere Ladung ist in Längsrichtung des Gefechtskopfes verschiebbar gelagert. Die von der weiteren Ladung ausgestoßen und auf die eigentliche Wirkladung auftreffende Projektile dienen dazu, die Explosionsstärke der eigentlichen Wirkladung zu beeinflussen.

Die FR 2 678 723 schlägt vor, in einem Gefechtskopf außermittig liegende kompakte Ladungen zur Beeinflussung der Richtwirkung zu verwenden.

In der DE 100 25 055 A1 wird ein Gefechtskopf beschrieben, bei dem mittels Verschiebung und/oder Verdrehung eines Teils der splitterbildenden Hülle die Splitterbildung kontrolliert beeinflusst werden kann.

Die US 2004/0011238 A1 zeigt einen modularen Gefechtskopf, bei dem zwischen den Sprengstoffmodulen mehrere zentrale Verstärkerladungen angeordnet sind, welche eine kontrollierte Zündung ausgewählter Module zum Zweck der verbesserten Richtwirkung ermöglichen.

Aus der WO 02/03015 A1 ist schließlich ein Gefechtskopf mit mehreren um ihre Längsachse drehbaren Modulen bekannt geworden. Die Module weisen im Bereich ihrer Hülle jeweils unterschiedlich große oder geformte Teile oder passive Pellets auf. Dadurch können unterschiedliche Wirkungsarten des Gefechtskopfes erreicht werden.

Die Patentanmeldung 10 2006 018 687.7-15 beschreibt eine axial umschaltbare Ladung. Die zielangepasste Umschaltung zwischen der Erzeugung von Splittern oder Projektilen erfolgt mit Hilfe von Pellets, welche mit Sprengstoff gefüllt sind. Die Anwendung dieser axialen Technologie erfolgte auch auf radial wirkende Splitterladungen. Dabei ist es möglich, die kontrolliert erzeugten Splitter zielangepasst unterschiedlich groß zu gestalten. Es wird jedoch kein Hinweis darauf gegeben, wie die Splitterbildung selbst zielangepasst umschaltbar realisiert werden kann.

Es ist deshalb Aufgabe der Erfindung, bei einer bekannten Wirkladung zusätzlich eine radial wirkende Umschaltbarkeit der Splitterbildung zu erreichen.

Die Aufgabe wird erfindungsgemäß dadurch gelöst, dass die stirnseitig angeordnete Zündkette oder wenigstens eine weitere Zündkette im Bereich der Längsachse der Wirkladung in einem Hohlraum längsbeweglich gelagert ist, wobei wenigstens eine der weiteren Zündketten mittels eines Antriebs gesteuert im Hohlraum positioniert werden kann. Damit geht die Wirkung der weiteren Zündkette(n) zentral von der Längsachse der Wirkladung aus und breitet sich von dort radial in Richtung der Splitter bildenden Hülle aus.

Ergänzend ist im Bereich der stirnseitig angeordneten Zündkette auf der Stirnfläche der Wirkladung eine plattenförmige Übertragerladung angeordnet, die mittels der weiteren Zündkette initiiert wird, wobei in der Wirkladung auch ein Detonationswellenlenker angeordnet sein kann.

Vorteilhaft ist die Positionierung der weiteren Zündkette etwa mittig innerhalb der Wirkladung. Es können gemäß einer Variante der Erfindung auch wenigstens zwei weitere Zündketten im Bereich der Längsachse der Wirkladung positioniert sein, wobei darüber hinaus noch wenigstens eine der weiteren Zündketten längsbeweglich gelagert ist.

Die Sprengladung der weiteren Zündkette kann alternativ auch etwa die gesamte Länge des Hohlraums ausfüllen, wobei die Detonationsgeschwindigkeit dieser Sprengladung erheblich höher als diejenige der Wirkladung eingestellt ist. Vorteilhafterweise wird diese lange Sprengladung mittig initiiert.

Eine vorteilhafte Alternative besteht darin, dass im Bereich der Innenseite der rohrförmigen Halterung wenigstens eine weitere Zündkette angeordnet ist, deren Wirkrichtung durch die Längsachse der zylindrischen Wirkladung läuft. Im Fall mehrerer Zündketten erfolgt die Auslösung benachbarter Zündketten wahlweise zeitgleich oder nacheinander. Damit wird eine Ausrichtung der Hauptwirkrichtung erreicht.

Schließlich betrifft die Erfindung ein vorteilhaftes Verfahren zur Auslösung einer zylindrische Wirkladung mit einer Splitter bildenden Hülle und mit einer rohrförmigen Halterung mit einer Vielzahl verteilt angeordneter Pellets, welche konzentrisch im Innenraum der Hülle innerhalb der Wirkladung eingebettet angeordnet ist, wobei je nach beabsichtigter Zerlegung der Splitter bildenden Hülle eine Zündkette in einem Hohlraum entlang der Längsachse der Wirkladung verschoben und positioniert wird.

Ausführungsbeispiele der Erfindung sind in der Zeichnung schematisch vereinfacht dargestellt und werden im Folgenden näher beschrieben. Es zeigen:
- Fig. 1:: eine axial verschiebbare Zündkette in der Position oben,
- Fig. 2:: eine axial verschiebbare Zündkette nach Fig. 1 in der Position Mitte,
- Fig. 3:: eine Wirkladung mit Übertragerplatte mit verschiebbarer Zündkette in Position oben,
- Fig. 4:: eine Wirkladung nach Fig. 3 in der Position Mitte,
- Fig. 5:: eine Wirkladung mit einer zweiten Zündkette und Initiierung oben,
- Fig. 6:: eine Wirkladung nach Fig. 5 mit Initiierung in der Mitte,
- Fig. 7: eine Wirkladung mit zwei weiteren zu initiierenden Zündketten,
- Fig. 8:: eine Wirkladung mit zentraler Zünderstange und mittiger Initiierung,
- Fig. 9:: eine Wirkladung mit zentraler Zünderstange und Initiierung von oben,
- Fig. 10:: eine Wirkladung mit asymmetrischer Initiierung.
- Fig. 11:: eine Wirkladung nach Fig. 10 im Schnitt.

Hinsichtlich des Funktionsprinzips einer zylindrischen Wirkladung mit einer Splitter bildenden Hülle und mit einer rohrförmigen Halterung mit einer Vielzahl verteilt angeordneter Pellets, welche konzentrisch im Innenraum der Hülle innerhalb der Wirkladung eingebettet angeordnet ist, wird auf die eingangs genannte Patentanmeldung verwiesen. Die Funktionsweise dieser Pelletanordnung ist derart, dass bei frontalem Auftreffen einer Detonationsfront auf die Pellets diese sofort initiiert werden und durchdetonieren. Die in den Pellethalter eindringende Stoßwelle muss diesen erst durchlaufen bevor die auf der gegenüber liegenden Seite wieder austretende Stoßwelle den außen liegenden Teil der Sprengladung initiieren kann. Mit Hilfe geeigneter Dicke und Materialwahl der Halterung wird die Stoßwelle relativ zur Detonationswelle der Pellets verzögert. Es bilden sich somit in der äußeren Sprengladung ein Muster (Interferenz) von Detonationsfronten aus. Als Folge davon wird die Hülle im Bereich der Druckspitzen in Splitter mit einstellbarer Größe zerlegt.

Falls jedoch die bei der Initiierung der Wirkladung entstehende Detonationswelle flach und damit streifend am Pellethalter vorbeiläuft, werden die Pellets fast zeitgleich mit der äußeren Sprengladung HE₁ initiiert, so dass es zu keiner Detonationswellen-Interferenz kommt und deshalb die Hülle nur in so genannte natürliche oder kontrollierte Splitter zerlegt wird bzw. die vorgeformten Splitter unzerlegt weg beschleunigt werden.

Die vorliegende Erfindung betrifft - also die Möglichkeit, mittels der radialen Ausbreitung der Detonationsfront, hervorgerufen von einer zentralen Initiierung, die Splitterbildung in der Hülle gezielt zu steuern. Es wird darauf hingewiesen, dass das geschützte Prinzip nicht nur bei zylindrischen Wirkladungen anwendbar ist, sondern gleichwirkend beispielsweise auch bei Wirkladungen mit mehreckigem oder ovalem Querschnitt. Gleiches gilt für die Form des Pellethalters und die Anordnung der Pellets auf dem Halter. Die Dimensionierung der einzelnen Bestandteile beeinflusst natürlich die Wirkung. Damit unterliegt die Auslegung der Anordnung im Detail dem Fachmann, ohne dass dadurch der Rahmen der Erfindung verlassen wird.

In der Figur 1 ist der Aufbau einer erfindungsgemäßen Wirkladung als Prinzip dargestellt. Innerhalb einer Splitter bildenden Hülle H befinden sich der äußere Teil HE₁ der Sprengladung und der innere Teil HE₂ der Sprengladung. Diese im Ausführungsbeispiel zylinderförmigen Teile müssen nicht notwendigerweise aus dem gleichen Sprengstoff bestehen. Da das Prinzip der Erfindung auf Zeitverzögerungen beruht. kann durch die Wahl unterschiedlicher Detonationsgeschwindigkeiten ein weiterer Anpassungsparameter gewonnen werden. Ein zusätzlicher Parameter ist durch die Wahl des Materials der Hülle H gegeben. Die Hülle kann ohne Sollbruchstellen zur Erzeugung natürlicher Splitter ausgeführt sein, oder aus so genannten vorgeformten Splittern bestehen. Eine dritte Hüllenvariante kann beispielsweise durch Prägungen gekennzeichnet sein, die zur so genannten kontrollierten Splitterbildung führen.

Alle drei Hüllenvarianten können durch die vorliegende Erfindung mit Hilfe der überlagerten Detonationsfronten gezielt in noch kleinere Splitter zerlegt werden. Hierfür ist nur der Abgleich der Anordnung der Pellets P mit der Lage und Form der Vorprägungen notwendig.

Die Wirkladung nach Figur 1 weist eine Zündkette ZK mit einer Verstärkerladung B auf. Die Zündkette ZK ist in einem inerten Material M wie beispielsweise Kunststoff gelagert, welches eine Umpositionierung der Zündkette ZK in Pfeilrichtung innerhalb des Hohlraumes HR entlang der Längsachse Z zulässt. Die Umpositionierung erfolgt gesteuert und mit Hilfe eines in der Zeichnung nicht näher dargestellten Antriebs wie beispielsweise einem Schrittmotor, einem Federsystem oder eines pyrotechnischen Antriebs.

Gemäß Figur 1 erfolgt eine stirnseitige Initiierung. Die erzeugte Detonationsfront D ist in drei Schritten a, b, c gestrichelt angedeutet. Aufgrund des streifenden Einfalls der Detonationswelle bei den Pellets P werden diese fast zeitgleich mit der äußeren Sprengladung HE₁ initiiert. An der Hülle H bewirkt die gleichförmig streifende Detonationswelle eine Zerlegung in natürliche oder kontrollierte Splitter bzw. eine gleichmäßige Wegbeschleunigung der vorgeformten Splitter.
Mit dem gleichen konstruktiven Aufbau wird gemäß Figur 2, allein durch das axiale Verschieben der Zündkette ZK innerhalb des Hohlraumes HR entlang der Längsachse Z, eine andere Wirkung hinsichtlich der Formung der Splitter erzeugt. Nach erfolgter Initiierung breitet sich vom zentralen Bereich der Sprengladung HE₂ eine Detonationsfront D in radialer Richtung aus. Dies ist in der Figur gestrichelt dargestellt und in aufeinander folgenden Schritten a, b, c wiedergegeben. Mit Hilfe dieses Verlaufs der Detonationsfront werden die im Pellethalter PH verteilt angeordneten Pellets P zeitlich vor der äußeren Sprengladung HE₁ initiiert. Wie im Schritt c des Verlaufs der Detonationswelle D angedeutet, verläuft diese im äußeren Teil der Sprengladung HE₁ stark moduliert, wobei die in der Figur mit Pfeilen versehene vorauslaufende Detonationsfront sich jeweils von den Pellets P radial nach außen bewegt und schließlich eine gesteuerte Zerlegung der Hülle H gemäß dem Muster der sich überlagernden Detonationsfronten bewirkt. Eine solche Überlagerung von zwei sich treffenden Detonationsfronten - hier also von den vielen pro Pellet vorauslaufenden Detonationsfronten - führt nämlich zu einer in der Fachwelt bekannten lokalen Drucküberhöhung, die typisch bis zu 100 kbar betragen kann, und die letztendlich ursächlich zur Zerlegung der Hülle führt.
Eine mögliche Variante ist in den Figuren 3 und 4 wiedergegeben. Die dargestellte Wirkladung entspricht vom grundsätzlichen Aufbau denjenigen aus den Figuren 1 und 2, weist aber darüber hinaus stirnseitig eine Übertragerplatte PL und einen DetonationswellenJenker DWL auf. Gemäß Figur 3 initiiert die Verstärkerladung B radial die Übertragerplatte PL. Der Detonationswellenlenker DWL verhindert eine direkte Initiierung der Hauptladung HE 2. Die Detonationsfront a wird radial nach außen gelenkt. Erst im äußeren Bereich der Wirkladung kann sie sich axial ausbreiten und trifft nur mehr streifend auf den Pellethalter PH mit den integrierten Pellets P auf. Diese werden somit fast zeitgleich mit der äußeren Sprengladung HE₁ initiiert. Die Hülle H erreicht somit eine streifende gleichförmige Detonationsfront b, c, d, die sie in natürliche oder kontrollierte Splitter zerlegt, bzw. vorgeformte Splitter gleichmäßig in etwa radialer Richtung weg beschleunigt.

Im Ausführungsbeispiel nach Figur 4 ist die Zündkette ZK in eine mittige Position innerhalb der Wirkladung verschoben worden. Um dies zu ermöglichen, weisen die Übertragerplatte PL und der Detonationswellenlenker DWL eine zentrale und mit dem Hohlraum HR korrespondierende Öffnung auf. Die Ausbreitung der Detonationsfronten verläuft sehr ähnlich wie bei der Ausführungsform nach Figur 2. Es erfolgt somit eine gesteuerte Zerlegung der Splitter.

Anstelle einer beweglich gelagerten Zündkette gemäß der bereits beschriebenen Ausführungsbeispiele können auch ortsfest positionierte Zündketten in der Wirkladung vorgesehen sein wie dies in den Figuren 5 und 6 dargestellt ist. Eine Übertragerplatte PL und ein Detonationswellenlenker DWL sind in gleicher Weise vorgesehen. Die Zündkette ZK 1 initiiert gemäß Figur 5 die Übertragerplatte PL. Die Detonationsfront D läuft am Detonationswellenlenker DWL nach außen vorbei und schreitet dann axial streifend entlang des Pellethalters PH und gleichzeitig entlang der Hülle H fort. Es erfolgt eine Zerlegung der Hülle H in natürliche oder kontrollierte Splitter, bzw. die Beschleunigung vorgeformter Splitter nach außen. Die zweite Zündkette ZK 2 wird nicht genutzt.

In dem Ausführungsbeispiel nach Figur 6 wird nur die zweite Zündkette ZK 2 initiiert, die sich in der Mitte der Wirkladung befindet. In bereits beschriebener Weise werden somit mittels gesteuerter Zerlegung die Splitter geformt.

Eine weitere Ausgestaltung des gleichen Prinzips ist in der Figur 7 beispielhaft dargestellt. Hierbei ist im zentralen Hohlraum HR, zusätzlich zum Beispiel nach den Figuren 5 und 6, eine dritte Zündkette ZK 3 angeordnet. Diese Variante ist für längere Wirkladungen geeignet und weist zudem den Vorteil auf, dass die Detonationsfront b frontaler und gleichmäßiger auf den Pellethalter PH auftrifft. Je nach Länge der Wirkladung können zusätzlich weitere Zündketten vorgesehen werden. Die Initiierung dieser Zündketten erfolgt in der Regel zeitgleich. Es können aber auch relative Zeitverzögerungen erzeugt werden, beispielsweise durch geschickte Wahl der Parameter, die zu einer weiteren Gestaltungsmöglichkeit und Formgebung der letztlich erzeugten Detonationsfront D beitragen. Da der grundsätzliche Aufbau demjenigen der beiden vorangegangenen Beispiele entspricht, wird hierauf nicht näher eingegangen.

Eine andere Lösungsmöglichkeit ist in den Figuren 8 und 9 wiedergegeben. Der Aufbau der Wirkladung entspricht wieder denjenigen Ausführungsbeispielen mit einer Übertragerladung. Neu ist jedoch, dass der zentrale Hohlraum, soweit konstruktiv möglich, mit einem weiteren Sprengstoff HE_{Z} gefüllt ist. Die Initiierung über die stirnseitige Zündkette ZK 1 ist bereits beschrieben. Neu ist jedoch der Effekt, der mittels der Zündung der Zündkette ZKZ im Zusammenhang mit dem stangenförmigen Sprengstoff HE_{Z} erzielt wird. Dieser Sprengstoff weist eine hohe Detonationsgeschwindigkeit V_{Z} auf (beispielsweise 8000 - 9000 m/s), so dass im Vergleich gilt V₂ « V_{Z}. Die Initiierung erfolgt über die mittig angeordnete Zündkette ZKZ. Die Detonationswelle D_{Z} läuft innerhalb dieses Sprengstoffes von beiden Seiten der Initiierung weg. Es kommt dadurch zu einer so genannten Schleppinitiierung des benachbarten Sprengstoffes HE₂.

Der sich ergebende Winkel zwischen der Detonationsfront im Sprengstoff HE₂ und dem Pellethalter PH bestimmt sich aus dem Verhältnis der Detonationsgeschwindigkeiten V₂ und V_{Z}. Dieses Verhältnis kann in vorteilhafter Weise stark unterschiedlich gewählt werden, so dass auch der Winkel relativ klein ausfällt, wie dies in Figur 8 angedeutet ist. Dadurch wird erreicht, dass die erzeugte Detonationsfront etwa frontal auf den Pellethalter PH auftrifft und die Pellets P initiiert werden. Somit wird eine gesteuerte Zerlegung der Hülle H erreicht.

In der Figur 9 ist eine Variante mit stirnseitiger Initiierung zu Figur 8 dargestellt. Diese ist besonders gut für lange Ladungen, wie beispielsweise Penetratoren, geeignet. In der Darstellung wurde deshalb auch der untere Teil der Ladung weggelassen um eine solche Anwendung anzudeuten. Der weitere Sprengstoff HE_{Z} wird dabei nicht mittig, sondern mittels der verschiebbaren Zündkette ZK 1 stirnseitig gezündet. Der weitere Ablauf ist ähnlich demjenigen gemäß der Figur 8. Mittels Verschiebung kann die gleiche Zündkette ZK 1 auch zur Initiierung der Übertragerplatte PL verwendet werden. Um eine etwaige Überinitiierung zu vermeiden, ist die Verwendung von geeigneten zusätzlichen Dämpfungsmaterialien zu empfehlen.

Bei den bisher beschriebenen Ausführungsbeispielen wurde immer von einer symmetrischen Initiierung an der Stirnseite oder aus dem mittig-zentralen Hohlraum ausgegangen. Alternativ hierzu ist auch eine asymmetrische Initiierung möglich. Aufgrund der asymmetrischen Initiierung gemäß der Figuren 10 und 11 mittels punkt- oder linienförmiger Auslösung ergeben sich auf der der Initiierung gegenüber liegenden Seite Geschwindigkeitsüberhöhungen von bis zu 30 % über der isotropen Geschwindigkeitsverteilung. Auf der anderen Seite ist die Geschwindigkeit etwas geringer als die isotrope Durchschnittsgeschwindigkeit.

Dieses Prinzip wird auf die Pelletladung angewandt. Die Punkt-, Mehrpunkt- oder Linieninitiierung findet nun nicht an der Hülle H statt, sondern im Bereich des Pellethalters PH. In den Figuren 10 und 11 sind mögliche Stellen für die asymmetrische Initiierung mittels der Zündkette ZK A dargestellt. Weitere Varianten hinsichtlich der Anordnung und der geometrischen Verteilung sind denkbar. Die Figur 10 zeigt beispielhaft einen Längsschnitt durch eine solche Anordnung und die Figur 11 einen Schnitt durch die vorgenannte Anordnung längs der Linie AA. Die Ausbreitung der Detonationswelle ist in den Schritten a, b, und c dargestellt.

Damit wird nicht nur die Geschwindigkeitsüberhöhung erreicht, sondern auch die Zerlegung der Hülle H in gesteuert geformte Splitter, oder der vorgeformten Splitter in definiert kleinere Einheiten. Dies ist deshalb der Fall, weil nur auf der gegenüber liegenden Seite der Initiierung die Detonationsfront frontal auf die Pellets P trifft, während sie auf der dem Ziel abgewandten Seite streifend auf die Pellets auftrifft. Durch Initiierung der stirnseitig angebrachten Zündkette ZK 1 ist natürlich wieder die Verwendung der Wirkladung im anderen Modus möglich.

Die in Umfangsrichtung azimutale Auflösung der Geschwindigkeitserhöhung und der kontrollierten Splitterbildung hängt von der Anzahl der Zündstellen ab. Beispielsweise ermöglicht eine Anordnung wie in Figur 11 dargestellt eine Auflösung von 45°, da auch zwei benachbarte Zündstellen gleichzeitig initiiert werden können und somit die 90°-Auflösung von vier Zündstellen (360°/4 = 90°) nochmals halbiert werden kann. Ebenso ist eine zeitverzögerte Zündung zweier benachbarter Zündstellen zur Beeinflussung der Auflösung möglich. Der Vorteil dieser Anordnung ist die steuerbare Ausrichtung der Hauptwirkrichtung und die erhöhte Splittergeschwindigkeit in dieser Richtung.

Die Erfindung ist nicht nur auf die beschriebenen Ausführungsbeispiele beschränkt, sie betrifft auch gleichwirkende Anordnungen, die das Prinzip der Modulation einer Detonationsfront mit Hilfe zusätzlicher Ladungen bzw. zusätzlicher Initiierpunkte nutzen. Es sind als zusätzliche Ladungen / Initiierpunkte nicht nur die beschriebenen Pellets verwendbar, sondern auch andere kompakte Detonatoren wie beispielsweise EFI-Detonatoren.

## Patentansprüche

1. Zylindrische Wirkladung (W) mit einer Splitter bildenden Hülle (H) und einer Sprengladung, wobei die Wirkladung (W) mittels einer stirnseitig angeordneten Zündkette (ZK) auslösbar ist, **dadurch gekennzeichnet, dass** eine rohrförmige Halterung (PH) mit einer Vielzahl verteilt angeordneter sprengstoffhaltiger Pellets (P) konzentrisch im Innenraum der Hülle innerhalb der Sprengladung eingebettet angeordnet ist, und dass die stirnseitig angeordnete Zündkette (ZK) oder wenigstens eine weitere Zündkette (ZK2, ZK3) innerhalb eines im Bereich der Längsachse (Z) der Sprengladung angeordneten zentralen Hohlraums (HR) längsbeweglich gelagert ist.

2. Zylindrische Wirkladung nach Anspruch 1, **dadurch gekennzeichnet, dass** die Zündkette (ZK) oder wenigstens eine weitere Zündkette (ZK2, ZK3) mittels eines Antriebs gesteuert positionierbar ist.

3. Zylindrische Wirkladung nach Anspruch 1 oder 2, **dadurch gekennzeichnet, dass** im Bereich der stirnseitig angeordneten Zündkette (ZK) auf der Stirnfläche der Sprengladung eine plattenförmige Übertragerladung (PL) angeordnet ist, die mittels der Zündkette (ZK) oder wenigstens einer der weiteren Zündkette (ZK2, ZK3) initiierbar ist.

4. Zylindrische Wirkladung nach Anspruch 3, **dadurch gekennzeichnet, dass** innerhalb der Sprengladung im Bereich der Übertragerladung (PL) ein Detonationwellenlenker (DWL) angeordnet ist.

5. Zylindrische Wirkladung nach Anspruch 1, **dadurch gekennzeichnet, dass** die weitere Zündkette (ZK2) etwa mittig innerhalb der Sprengladung positioniert ist.

6. Zylindrische Wirkladung nach Anspruch 1, **dadurch gekennzeichnet, dass** wenigstens zwei weitere Zündketten (ZK2, ZK3) im Bereich der Längsachse (Z) der Sprengladung positioniert sind.

7. Zylindrische Wirkladung nach Anspruch 6, **dadurch gekennzeichnet, dass** wenigstens eine der weiteren Zündketten (ZK2, ZK3) längsbeweglich gelagert ist.

8. Zylindrische Wirkladung (W) mit einer Splitter bildenden Hülle (H) und einer Sprengladung, wobei die Wirkladung (W) mittels einer stirnseitig angeordneten Zündkette (ZK) auslösbar ist, **dadurch gekennzeichnet, dass** eine rohrförmige Halterung (PH) mit einer Vielzahl verteilt angeordneter sprengstoffhaltiger Pellets (PH) konzentrisch im Innenraum der Hülle (H) innerhalb der Sprengladung eingebettet angeordnet ist, und dass an der Innenseite der rohrförmigen Halterung (PH) wenigstens eine weitere Zündkette (ZKA) angeordnet ist, deren Wirkrichtung etwa senkrecht auf die Längsachse (Z) der zylindrischen Wirkladung (W) ausgerichtet ist.

9. Zylindrische Wirkladung nach Anspruch 9, **dadurch gekennzeichnet, dass** die Auslösung benachbarter Zündketten (ZKA) zeitgleich oder nacheinander erfolgt.

10. Verfahren zur Auslösung einer zylindrischen Wirkladung (W) mit einer Splitter bildenden Hülle (H) und einer Sprengladung und mit einer rohrförmigen Halterung (HP) mit einer Vielzahl verteilt angeordneter sprengstoffhaltiger Pellets (P), welche konzentrisch im Innenraum der Hülle innerhalb der Sprengladung eingebettet angeordnet ist, **dadurch gekennzeichnet, dass** je nach beabsichtigter Zerlegung der Splitter bildenden Hülle (H) eine Zündkette (ZK) innerhalb eines im Bereich der Längsachse (Z) der Sprengladung angeordneten zentralen Hohlraums (HR) verschoben und positioniert wird.

## Claims

1. Cylindrical warhead charge (W) having a fragmentation casing (H) and an explosive charge, wherein the warhead charge (W) can be initiated by means of a firing chain (ZK) which is arranged at the end, **characterized in that** a tubular holder (PH) having a multiplicity of pellets (P) which are arranged in a distributed manner and contain explosive, is arranged concentrically embedded in the internal area of the casing within the explosive charge, and **in that** the firing chain (ZK) which is arranged at the end, or at least one further firing chain (ZK2, ZK3), is mounted such that it can move longitudinally within a central cavity (HR) which is arranged in the area of the longitudinal axis (Z) of the explosive charge.

2. Cylindrical warhead charge according to Claim 1, **characterized in that** the firing chain (ZK) or at least one further firing chain (ZK2, ZK3), can be positioned, controlled by means of a drive.

3. Cylindrical warhead charge according to Claim 1 or 2, **characterized in that** a stemming charge (PL), which is in the form of a plate and can be initiated by means of the firing chain (ZK) or at least one of the further firing chains (ZK2, ZK3), is arranged on the end surface of the explosive charge, in the area of the firing chain (ZK) which is arranged at the end.

4. Cylindrical warhead charge according to Claim 3, **characterized in that** a detonation wave guide (DWL) is arranged in the area of the stemming charge (PL) within the explosive charge.

5. Cylindrical warhead charge according to Claim 1, **characterized in that** the further firing chain (ZK2) is positioned approximately centrally within the explosive charge.

6. Cylindrical warhead charge according to Claim 1, **characterized in that** at least two further firing chains (ZK2, ZK3) are positioned in the area of the longitudinal axis (Z) of the explosive charge.

7. Cylindrical warhead charge according to Claim 6, **characterized in that** at least one of the further firing chains (ZK2, ZK3) is mounted such that it can move longitudinally.

8. Cylindrical warhead charge (W) having a fragmentation casing (H) and an explosive charge, wherein the warhead charge (W) can be initiated by means of a firing chain (ZK) which is arranged at the end, **characterized in that** a tubular holder (PH) having a multiplicity of pellets (PH) which are arranged in a distributed manner and contain explosive, is arranged concentrically embedded in the internal area of the casing within the explosive charge, and **in that** at least one further firing chain (ZKA) is arranged on the inside of the tubular holder (PH) and its effective direction is aligned approximately at right angles to the longitudinal axis (Z) of the cylindrical warhead charge (W).

9. Cylindrical warhead charge according to Claim 9, **characterized in that** adjacent firing chains (ZKA) are initiated at the same time or successively.

10. Method for initiation of a cylindrical warhead charge (W) having a fragmentation casing (H) and an explosive charge and having a tubular holder (HP) with a multiplicity of pellets (P) which are arranged in the distributed manner and contain explosive and are arranged embedded concentrically in the interior of the casing within the explosive charge, **characterized in that**, depending on the intended break-up of the fragmentation casing (H), a firing chain (ZK) is moved or positioned within a central cavity (HR), which is arranged in the area of the longitudinal axis (Z) of the explosive charge.

## Revendications

1. Charge active cylindrique (W) comprenant une enveloppe (H) formant des éclats, et une charge explosive, la charge active (W) pouvant être détonée au moyen d'une chaîne de mise à feu (ZK) disposée du côté frontal, **caractérisée en ce qu'**une fixation de forme tubulaire (PH) avec une pluralité de granules (P) contenant une substance explosive, disposés de manière répartie, est disposée de manière incorporée concentriquement dans l'espace interne de l'enveloppe à l'intérieur de la charge explosive, et **en ce que** la chaîne de mise à feu (ZK) disposée du côté frontal ou au moins une autre chaîne de mise à feu (ZK2, ZK3) est montée de manière déplaçable longitudinalement à l'intérieur d'un espace creux (HR) central disposé dans la région de l'axe longitudinal (Z) de la charge explosive.

2. Charge active cylindrique selon la revendication 1, **caractérisée en ce que** la chaîne de mise à feu (ZK) ou au moins une autre chaîne de mise à feu (ZK2, ZK3) peut être positionnée de manière commandée au moyen d'un entraînement.

3. Charge active cylindrique selon la revendication 1 ou 2, **caractérisée en ce que** dans la région de la chaîne de mise à feu (ZK) disposée du côté frontal, on dispose sur la face frontale de la charge explosive une charge de transfert (PL) en forme de plaque, qui peut être amorcée au moyen de la chaîne de mise à feu (ZK) ou au moins de l'une des autres chaînes de mise à feu (ZK2, ZK3).

4. Charge active cylindrique selon la revendication 3, **caractérisée en ce qu'**un déflecteur d'onde de détonation (DWL) est disposé à l'intérieur de la charge explosive dans la région de la charge de transfert (PL).

5. Charge active cylindrique selon la revendication 1, **caractérisée en ce que** l'autre chaîne de mise à feu (ZK2) est positionnée approximativement centralement à l'intérieur de la charge explosive.

6. Charge active cylindrique selon la revendication 1, **caractérisée en ce qu'**au moins deux autres chaînes de mise à feu (ZK2, ZK3) sont positionnées dans la région de l'axe longitudinal (Z) de la charge explosive.

7. Charge active cylindrique selon la revendication 6, **caractérisée en ce qu'**au moins l'une des autres chaînes de mise à feu (ZK2, ZK3) est montée de manière déplaçable longitudinalement.

8. Charge active cylindrique (W) comprenant une enveloppe (H) formant des éclats, et une charge explosive, la charge active (W) pouvant être détonée au moyen d'une chaîne de mise à feu (ZK) disposée du côté frontal, **caractérisée en ce qu'**une fixation de forme tubulaire (PH) avec une pluralité de granules (P) contenant une substance explosive, disposés de manière répartie, est disposée de manière incorporée concentriquement dans l'espace interne de l'enveloppe (H) à l'intérieur de la charge explosive, et **en ce qu'**au moins une autre chaîne de mise à feu (ZKA) est disposée du côté interne de la fixation de forme tubulaire (PH), dont le sens d'action est orienté approximativement perpendiculairement à l'axe longitudinal (Z) de la charge active cylindrique (W).

9. Charge active cylindrique selon la revendication 9, **caractérisée en ce que** la détonation de chaînes de mise à feu adjacentes (ZKA) s'effectue simultanément ou successivement.

10. Procédé pour détoner une charge active cylindrique (W) comprenant une enveloppe (H) formant des éclats, et une charge explosive, et comprenant une fixation de forme tubulaire (PH) avec une pluralité de granules (P) contenant une substance explosive, disposés de manière répartie, qui est disposée de manière incorporée concentriquement dans l'espace interne de l'enveloppe à l'intérieur de la charge explosive, **caractérisé en ce que**, en fonction de la désintégration escomptée de l'enveloppe (H) formant des éclats, une chaîne de mise à feu (ZK) est déplacée et positionnée à l'intérieur d'un espace creux (HR) central disposé dans la région de l'axe longitudinal (Z) de la charge explosive.
